# FASCICULE DE BREVET EUROPEEN

(11) **EP 4 326 118 B1**
(45) Date de publication et mention de la délivrance du brevet: **16.04.2025**
(21) Numéro de dépôt: 22723165.1
(22) Date de dépôt: 20.04.2022
(51) Int. Cl.: A47F 1/03, B67D 7/02, B65D 75/00

(54) **DISPOSITIF DE DISTRIBUTION D'AU MOINS UN PRODUIT ALIMENTAIRE EN VRAC ET SON SYSTÈME ASSOCIÉ**
VORRICHTUNG ZUR AUSGABE VON MINDESTENS EINEM LEBENSMITTELMASSENPRODUKT UND ZUGEHÖRIGES SYSTEM
DEVICE FOR DISPENSING AT LEAST ONE BULK FOOD PRODUCT, AND ASSOCIATED SYSTEM

(30) Priorité: 21.04.2021 FR 2104136
(43) Date de publication de la demande: 28.02.2024
(73) Titulaire: Agropesage, 30300 Beaucaire (FR)
(72) Inventeur: RIBOT, Christophe, 13410 LAMBESC (FR)
(74) Mandataire: Germain Maureau
(86) Numéro de dépôt international: PCT/FR2022/050741
(87) Numéro de publication internationale: WO 2022/223926

(56) Documents cités:
- US-A- 4 349 133
- US-B1- 6 273 297

## Description

### [Domaine technique]

La présente invention se rapporte à un dispositif de distribution d'au moins un produit alimentaire en vrac, ainsi qu'à un système de stockage et de distribution comprenant un tel dispositif.

Elle se rapporte plus particulièrement au domaine de la distribution de produits alimentaires en vrac, comme par exemple et à titre non limitatif de fruits secs, fruits à coque, riz, pâtes, semoule, graines, céréales, sucre, sucreries, légumes secs tels que lentilles, pois chiche, quinoa, pois, etc. en vrac, en particulier pour des espaces de distribution et de vente telles que des magasins, des épiceries et des grossistes.

### [Etat de la technique]

On connait des dispositifs de stockage et de distribution en vrac principalement utilisés dans le domaine de la distribution alimentaire de produits biologiques. De tels dispositifs permettent la distribution dosée au consommateur d'un produit alimentaire tel que, par exemple, les céréales, les fruits à coque, les fruits secs, le riz ou les pâtes.

Les dispositifs de stockage et de distribution en vrac comprennent généralement un silo en matière plastique recevant le produit à stocker et à distribuer, un bec verseur relié au silo et actionné par une manette, ainsi que connu par exemple des documents EP2294948 et EP2599406. Pour recevoir le produit d'un tel dispositif, le consommateur place un récipient, par exemple un sachet, au niveau du bec verseur et actionne la manette, un volet mobile monté dans le bec verseur pivote pour libérer le produit qu'il retient. Alors le produit est déversé dans le récipient du consommateur.

Particulièrement dans le domaine de la distribution en vrac de produits biologiques, de tels dispositifs de stockage et de distribution nécessitent d'être régulièrement nettoyés afin de garantir l'hygiène, une traçabilité des produits et d'éviter tout risque de mélange de produits, par exemple, lorsqu'un tel dispositif nettoyé est utilisé pour être rempli d'un autre produit alimentaire.

Le nettoyage d'un tel dispositif est réalisé en retirant au moins le silo en matière plastique pour le laver à l'aide de produits de nettoyage, puis le sécher. Un tel nettoyage présente l'inconvénient de risquer une contamination du produit que contiendra le silo par l'utilisation de produits nettoyants.

Par ailleurs, après leur nettoyage, il peut être nécessaire de modifier l'étiquetage de ces dispositifs pour obtenir une traçabilité des produits alimentaires qu'ils contiennent.

L'état de la technique peut également être illustré par le document US6273297 qui propose un dispositif de distribution d'un liquide visqueux, tel qu'une sauce alimentaire, contenu dans une poche, et qui met en œuvre un mécanisme de pincement d'un nez de la poche entre deux mâchoires, l'une des mâchoires étant déplaçable en translation pour soit écraser et pincer ce nez, soit s'écarter et dégager le nez pour libérer le liquide visqueux hors de la poche. Adapté pour un liquide visqueux, ce dispositif est cependant inadapté pour un produit alimentaire en vrac, qui comprend des morceaux plus ou moins gros qui gêneraient le pincement par de telles mâchoires.

### [Résumé de l'invention]

La présente invention vise à remédier à au moins l'un des inconvénients précités, en proposant un dispositif de distribution en vrac qui soit conçu pour faciliter les opérations de réapprovisionnement et de nettoyage, voire pour minimiser le nettoyage.

Un autre but de l'invention est de proposer un dispositif de distribution en vrac qui soit facile d'utilisation pour le dosage et le service, tout en offrant une hygiène optimale.

A cet effet, l'invention propose un dispositif de distribution en vrac d'au moins un produit alimentaire, ce dispositif comprenant une première partie et une deuxième partie configurées pour la tenue d'un sac de conditionnement souple contenant l'au moins un produit alimentaire, où la première partie est configurée pour permettre la suspension d'un premier côté du sac, et la deuxième partie comprend un bec verseur supportant un mécanisme de pincement et un mécanisme de commande pour commander le mécanisme de pincement, ce mécanisme de pincement étant configuré pour permettre le pincement d'un deuxième côté du sac opposé au premier côté, et il comprend au moins une première lame et une deuxième lame déformables en flexion entre :
- une position de fermeture dans laquelle les lames ne sont pas contraintes mécaniquement par le mécanisme de commande et sont configurées pour maintenir fermé le deuxième côté du sac et,
- une position d'ouverture dans laquelle les lames sont contraintes mécaniquement par le mécanisme de commande pour se déformer en flexion et ainsi s'écarter l'une de l'autre pour libérer le deuxième côté du sac de sorte à fournir le produit alimentaire par le bec verseur.

L'invention permet avantageusement l'utilisation du sac souple utilisé comme silo dans le dispositif de distribution. On s'affranchit alors des contraintes liées au nettoyage connues de l'art antérieur. Par ailleurs, l'utilisation du sac souple comme silo de distribution préserve la traçabilité du produit et évite tout mélange non souhaité.

Un tel mécanisme de pincement permet avantageusement d'assurer une fermeture ou une ouverture du deuxième côté du sac de conditionnement souple (et plus précisément d'une ouverture de distribution prévue sur ce deuxième côté du sac) de sorte qu'il puisse être délivré ou non le ou les produits alimentaires contenus dans le sac sans que le dispositif ne soit en contact du ou des produits contenus dans le sac de conditionnement.

Dans une réalisation avantageuse, le mécanisme de pincement est monté de manière détachable dans la deuxième partie, en particulier dans le bec verseur.

Pour insérer un sac de conditionnement dans le dispositif de l'invention, le mécanisme de pincement peut ainsi être retiré du bec verseur de la deuxième partie, les lames sont alors écartées l'une de l'autre pour permettre le pincement du deuxième côté du sac destiné à la délivrance du ou des produits contenus dans le sac. Le mécanisme de pincement et le sac de conditionnement sont alors placés sur le dispositif en insérant le mécanisme de pincement dans la deuxième partie et en suspendant le premier côté du sac à la première partie du dispositif.

Le dispositif selon l'invention permet le suivi des dates limites de conservation puisque le sac de conditionnement contenant le ou les produits alimentaires n'est pas rechargé mais remplacé par un nouveau sac de conditionnement pré-rempli.

Il convient de noter également que le dispositif ne nécessite pas de phase de nettoyage et donc il évite le gaspillage d'eau.

La deuxième extrémité du sac de conditionnement peut être découpée à tout moment une fois celle-ci pincée. Ainsi, l'ouverture de distribution du sac peut par exemple se présenter sous la forme d'un bec à découper une fois pincé.

Selon un autre mode de réalisation de l'invention, une extrémité de la première lame est reliée à une extrémité de la deuxième lame par une liaison pivot autour d'un même axe de pivotement.

Selon un autre mode de réalisation de l'invention, le mécanisme de commande est mobile en translation par rapport à la deuxième partie, le mécanisme de commande étant prévu pour recevoir de façon détachable ladite liaison pivot des lames du mécanisme de pincement et permettre leur pivotement autour de l'axe de pivotement.

Il est ainsi possible de manipuler les lames par l'actionnement du mécanisme de commande.

Selon une variante de réalisation de l'invention, le mécanisme de commande comprend une pièce d'articulation assurant le pivotement des lames autour de l'axe de pivotement, la pièce d'articulation étant solidaire d'au moins une tige traversant la deuxième partie pour être reliée à une manette.

Lorsque la manette est poussée, la pièce d'appui pousse les lames par l'intermédiaire de la tige coulissant dans la deuxième partie.

Avantageusement, la pièce d'appui est solidaire de deux tiges, chaque tige étant relié à la manette de poussée.

On améliore le coulissement des tiges par rapport à la deuxième partie, l'actionnement des lames se trouve ainsi amélioré.

Selon un mode de réalisation de l'invention, la deuxième partie comprend un logement présentant au niveau des lames une forme généralement ovale limitant la course autorisée des lames du mécanisme de pincement.

Selon un autre mode de réalisation de l'invention, l'extrémité de la première lame, dite première extrémité, est reliée à l'extrémité de la deuxième lame par la liaison pivot, dite première liaison pivot, autour de l'axe de pivotement, dit premier axe de pivotement,
et l'autre extrémité, dite deuxième extrémité, de la première lame est reliée à une deuxième liaison pivot autour d'un deuxième axe de pivotement, et l'autre extrémité, dite deuxième extrémité, de la deuxième lame est reliée une autre deuxième liaison pivot autour d'un autre deuxième axe de pivotement.

Selon une possibilité, la deuxième liaison pivot et l'autre deuxième liaison pivot sont distinctes, avec le deuxième axe de pivotement parallèle à et espacé de l'autre deuxième axe de pivotement.

Selon une variante, la deuxième liaison pivot et l'autre deuxième liaison pivot sont confondues, avec le deuxième axe de pivotement coaxial ou confondu avec l'autre deuxième axe de pivotement.

Selon un mode de réalisation de l'invention, chaque deuxième liaison pivot des lames est reliée à un écarteur.

Ainsi, pour recharger le dispositif, par exemple lorsque le produit alimentaire contenu dans le sac souple est épuisé, il suffit de retirer le mécanisme de pincement et de séparer les écarteurs venant en pivotement par la deuxième liaison pivot et l'autre deuxième liaison pivot afin de retirer le deuxième côté du sac souple coincé par les lames, et de replacer un nouveau sac pré-rempli du produit alimentaire à distribuer en coinçant le deuxième côté du nouveau sac entre ces lames avant de replacer le mécanisme de pincement dans la deuxième partie.

Selon un autre mode de réalisation de l'invention, le logement de la deuxième partie présente en outre une forme complémentaire aux écarteurs de sorte que lorsque ces derniers sont reçus dans le logement ils forment un étau configuré pour serrer le deuxième côté du sac souple.

Avantageusement, la deuxième partie présente deux encoches permettant la saisie par deux doigts des écarteurs afin de retirer le mécanisme de pincement du logement.

Selon un mode de réalisation de l'invention, la première lame et la deuxième lame ont un profil courbe prédéterminé permettant leur écartement l'une par rapport à l'autre.

En d'autres termes, chaque lame présente un profil courbé favorisant le fléchissement de la lame concernée dans une direction prédéterminée lorsque ces extrémités sont comprimées.

Selon une variante de réalisation de l'invention, les lames présentent des faces opposées l'une à l'autre, chaque face comportant au moins en partie une couche isolante déformable disposée en correspondance.

Selon un mode de réalisation de l'invention, la première lame s'étend dans un premier plan longitudinal et la deuxième lame s'étend dans un deuxième plan longitudinal en position de fermeture, la première extrémité de chaque lame comprend une première attache de pivotement ayant pour axe de rotation le premier axe de pivotement, et la deuxième extrémité de la première lame comprend une deuxième attache de pivotement ayant pour axe de rotation le deuxième axe de pivotement, et la deuxième extrémité de la deuxième lame comprend une deuxième attache de pivotement ayant pour axe de rotation l'autre deuxième axe de pivotement,
et par ailleurs le premier axe de pivotement et le deuxième axe de pivotement de la première lame sont séparés par le premier plan longitudinal, et le premier axe de pivotement et l'autre deuxième axe de pivotement de la deuxième lame sont séparés par le deuxième plan longitudinal en position de fermeture.

Selon un mode de réalisation de l'invention, le mécanisme de pincement comprend une pluralité de premières lames et une pluralité de deuxièmes lames.

L'emploi de plusieurs lames distinctes est particulièrement avantageux pour piéger les produits alimentaires en vrac sur toute la hauteur du mécanisme de pincement, et ainsi améliorer son étanchéité malgré la présence de produits coincés entre les lames.

Selon une possibilité, les premières lames s'étendent dans un premier plan longitudinal en position de fermeture, les deuxièmes lames s'étendent dans un deuxième plan longitudinal en position de fermeture, le premier plan et le deuxième plan étant distincts.

Selon une variante de réalisation de l'invention, la pluralité de premières lames et la pluralité de deuxièmes lames sont arrangées de sorte qu'une première lame se superpose à une deuxième lame au niveau de la première liaison pivot.

Avantageusement, les premières lames et les deuxièmes sont disposées en alternance.

Selon un mode de réalisation de l'invention, la première partie et la deuxième partie sont séparées l'une de l'autre par un moyen d'ajustement, un tel moyen d'ajustement permettant le réglage de la distance entre la première partie et la deuxième partie l'une à l'autre.

Selon une variante de réalisation de l'invention, le moyen d'ajustement est télescopable.

Selon une variante de réalisation de l'invention, le dispositif comprend un mécanisme d'accroche pour la suspension du dispositif de distribution à un étalage.

Selon un mode de réalisation de l'invention, la première partie est formée par une barre de support configurée pour permettre l'attache du premier côté du sac souple.

Avantageusement, la barre de support comprend à son extrémité un porte-étiquette.

Selon un autre mode de réalisation de l'invention, la première partie est formée par une couronne pivotante et configurée pour permettre l'attache du premier côté du sac souple.

Avantageusement, la couronne comprend à son extrémité un porte-étiquette.

Selon un mode de réalisation de l'invention, le dispositif comprend une structure de mise en contrainte du sac de conditionnement souple, disposée entre la première partie et la deuxième partie, la structure comprenant des renforts configurés pour serrer le sac souple et contraindre le ou les produits qu'il contient vers le bec verseur.

Selon un autre aspect, l'invention concerne un système de stockage et de distribution de l'au moins un produit alimentaire comprenant le dispositif tel que défini précédemment et un sac de conditionnement souple tel que défini, le sac souple permettant le stockage dudit produit.

Selon l'invention, le sac présente un premier côté et un deuxième côté opposés, où le premier côté du sac est suspendu sur la première partie du dispositif et le mécanisme de pincement permet le pincement du deuxième côté, et en particulier d'une ouverture de distribution prévue sur ce deuxième côté.

### [Brève description des figures]

D'autres caractéristiques et avantages de l'invention apparaîtront à la lecture de la description nullement limitative qui suit et des figures annexées qui illustrent de manière schématique plusieurs modes de réalisation de l'invention.
La Figure 1 représente une vue générale en perspective d'un premier mode de réalisation d'un dispositif de distribution selon l'invention équipé d'un sac de conditionnement souple, le dispositif comprend une première partie et une deuxième partie séparées par un moyen d'ajustement.
La Figure 2 représente une vue générale en perspective du dispositif de distribution de la figure 1 sans le sac de conditionnement souple.
La Figure 3 représente une vue générale en perspective d'un deuxième mode de réalisation d'un dispositif de distribution selon l'invention non équipé d'un sac de conditionnement souple.
La Figure 4 représente une vue en perspective de la deuxième partie du dispositif de la figure 1 ou 3.
La Figure 5 représente une vue en perspective d'un premier mode de réalisation d'un mécanisme de pincement prévu pour être reçu dans la deuxième partie d'un dispositif selon l'invention.
La Figure 6 représente une vue en perspective d'un deuxième mode de réalisation d'un mécanisme de pincement prévu pour être reçu dans la deuxième partie d'un dispositif selon l'invention.
La Figure 7 représente une vue de dessus du mécanisme de pincement selon le deuxième mode de réalisation dans la position de fermeture.
La Figure 8 représente une vue en éclatée d'une pluralité de premières lames et deuxièmes lames selon le deuxième mode de réalisation.
La Figure 9 représente une vue de dessus du mécanisme de pincement selon le deuxième mode de réalisation dans la position d'ouverture.
La Figure 10 représente une vue de dessus du mécanisme de pincement selon le deuxième mode de réalisation, en configuration dépliée.

### [Description détaillée de plusieurs modes de réalisation de l'invention]

A la figure 1, on a représenté un premier mode d'un dispositif 1 de distribution en vrac équipé d'un sac 2 de conditionnement souple contenant un ou plusieurs produits alimentaires.

Le dispositif 1 comprend une première partie 11 et une deuxième partie 12 configurées pour la tenue d'un sac 2 de conditionnement souple contenant le ou les produits alimentaires.

La première partie 11 et la deuxième partie 12 sont séparées l'une de l'autre par un moyen d'ajustement 3 permettant le réglage de la distance entre la première partie 11 et la deuxième partie 12 l'une à l'autre selon les dimensions du sac 2 de conditionnement que le dispositif 1 doit recevoir.

Selon ce premier mode de réalisation, la première partie 11 est formée par une couronne 11' montée pivotante par rapport à un mécanisme d'accroche 4 du dispositif 1 à un étalage. La couronne 11' comprend deux éléments longitudinaux 11'a, 11'b prévus pour encercler un premier côté 2a du sac 2 souple qu'elle contient. Par ailleurs, la couronne 11' est prévue pour permettre l'attache du premier côté 2a du sac 2 souple afin de le suspendre, par exemple à l'aide d'une pince fixe à la fois au sac 2 souple et à l'un des éléments longitudinaux 11'a, 11'b.

Les éléments longitudinaux 11'a, 11'b sont reliés l'un à l'autre par un porte-étiquette 11'c prévu pour l'affichage d'informations relatives au(x) produit(s) contenu(s) dans le sac 2 de conditionnement souple.

Tel que représenté, la deuxième partie 12 comprend un corps 12a recevant de façon détachable un mécanisme de pincement 5 et comprend par ailleurs un bec verseur 12b guidant l'écoulement du ou des produits contenus dans le sac 2 de conditionnement.

Le mécanisme de pincement 5 de la deuxième partie 12 est prévu pour pincer un deuxième côté 2b du sac 2 de conditionnement opposé au premier côté 2a suspendu à la première partie 11, et plus spécifiquement pour pincer une ouverture de distribution prévue sur ce deuxième côté 2b.

Dans tous les cas, le mécanisme de pincement 5 comprend au moins une première lame 51 et une deuxième lame 52 déformables en flexion entre :
- une position de fermeture (visible sur les Figures 6 et 7) dans laquelle les lames 51, 52 ne sont pas contraintes mécaniquement et permettent de maintenir fermé le deuxième côté 2b du sac 2 de conditionnement, et
- une position d'ouverture (visible sur la Figure 9) dans laquelle les lames 51, 52 sont contraintes mécaniquement pour se déformer en flexion et ainsi s'écarter l'une de l'autre et permettent de libérer le deuxième côté 2b du sac 2 de sorte à fournir le ou les produits alimentaires contenus dans la sac 2 de conditionnement par le bec verseur 12b.

Le dispositif 1 de distribution permet avantageusement de faciliter le rechargement d'un dispositif 1 en remplaçant le sac 2 de conditionnement épuisé par un autre sac 2 de conditionnement rempli. Par ailleurs, le pincement du deuxième côté 2b du sac 2 de conditionnement assure que le dispositif 1 ne soit pas en contact avec le produit contenu dans le sac 2 de conditionnement. On s'affranchit ainsi des contraintes de nettoyage.

En se référant maintenant à la figure 4, on a représenté le corps 12a de la deuxième partie 12 du dispositif 1. Le corps 12a comprend un logement 13 dans lequel peut être inséré de manière détachable, c'est-à-dire mobile dans au moins une direction sans contrainte, le mécanisme de pincement 5.

Le logement 13 du corps 12a présente au niveau des lames 51, 52 une forme généralement ovale 12a1 pour permettre de limiter l'écartement des lames 51, 52 du mécanisme de pincement 5. Ainsi, une telle forme permet une mobilité des lames 51, 52 entre la position d'ouverture et la position de fermeture du mécanisme de pincement 5.

La forme généralement ovale 12a1 du corps 12a de la deuxième partie 12 est mise en correspondance du bec verseur 12b pour permettre la délivrance du ou des produits contenus dans le sac 2 de conditionnement lorsque les lames 51, 52 sont écartées.

En se référant maintenant à la figure 5, on a représenté un premier mode de réalisation du mécanisme de pincement 5 de l'invention.

Le mécanisme de pincement 5 représenté ici comprend uniquement deux lames 51, 52 articulées l'une par rapport à l'autre chacune au niveau d'une première extrémité 511, 521 à l'aide d'une première liaison pivot L1 autour d'un même premier axe de pivotement A1. La première liaison pivot L1 est ici réalisée au moyen d'attaches de pivotement 513, 523 complémentaires l'une de l'autre.

L'autre extrémité 512, dite deuxième extrémité 512, de la première lame 51 comprend une deuxième liaison pivot L2 autour d'un deuxième axe de pivotement A2, et l'autre extrémité 522, dite deuxième extrémité 522, de la deuxième lame 51, 52 comprend une autre deuxième liaison pivot L20 autour d'un autre deuxième axe de pivotement A20, parallèle au deuxième axe de pivotement A2.

Chaque deuxième liaison pivot L2, L20 des lames 51, 52 est reliée à un écarteur 5c, 5d permettant, d'une part, la séparation des lames 51, 52 lorsque le mécanisme de pincement 5 est retiré du logement 13 du corps 12a et, d'autre part, leur mise en position de fermeture lorsque le mécanisme de pincement 5 est inséré dans ce logement 13.

Outre la forme généralement ovale 12a1, le logement 13 du corps 12a présente une forme complémentaire 12a2 aux écarteurs 5c, 5d de sorte que lorsque ces derniers sont reçus dans le logement 13 ils forment un étau configuré pour serrer une partie du deuxième côté 2b du sac 2 souple.

Lorsque le mécanisme de pincement 5 est inséré dans le logement 13, les écarteurs 5c, 5d assurent un pincement continu d'une partie du deuxième côté 2b du sac 2 alors que la première lame 51 et la deuxième lame 52 assurent un pincement intermittent de ce deuxième côté 2b au niveau de l'ouverture de distribution, de façon à libérer provisoirement le ou les produits contenus dans le sac 2 lorsque les lames 51, 52 sont mises en contrainte.

Lorsque le mécanisme de pincement 5 est hors du logement 13, il peut être déplié, par pivotement autour de la première liaison pivot L1, comme visible sur la Figure 10, ce qui facilite la mise en place du mécanisme de pincement 5 à chaque changement de sac.

Tel que représenté à la figure 5, la première lame 51 et la deuxième lame 52 peuvent avoir un profil courbe prédéterminé courbé favorisant le fléchissement de la lame 51, 52 concernée dans une direction prédéterminée lorsque ces extrémités 51, 52 sont comprimées.

On comprendra qu'un tel profil courbé empêche la chute du ou des produits contenus dans le sac 2 de conditionnement puisqu'il pince à la fois le deuxième côté 2b du sac 2 de conditionnement et le ou les produits au niveau de ce deuxième côté 2b.

On a également représenté sur chaque face intérieure 510, 520 des lames 51, 52 opposées l'une à l'autre une couche isolante déformable disposée en correspondance l'une de l'autre.

Les couches isolantes déformables ainsi positionnées préviennent le risque de déchirure du sac 2 de conditionnement souple au niveau du deuxième côté 2b en évitant le contact des lames 51, 52 directement avec le sac 2 de conditionnement.

En outre, les couches isolantes déformables permettent d'améliorer l'étanchéité de fermeture du sac 2 de conditionnement.

En se référant aux figures 1 à 3, on a représenté un mécanisme de commande 6 des lames 51, 52.

Le mécanisme de commande 6 comprend une manette 6a reliée à une pièce d'articulation 6b par l'intermédiaire d'au moins une tige 6c traversant le corps 12a de la deuxième partie 12.

La pièce d'articulation 6b est prévue pour recevoir de façon détachable (ici simplement par un appui) la première liaison pivot L1 des lames 51, 52 du mécanisme de pincement 5 et permettre leur pivotement autour du premier axe de pivotement A1.

Il est ainsi possible de manipuler les lames 51, 52 par l'actionnement de la manette 6a.

Lorsque la manette 6a est poussée, la pièce d'articulation 6b pousse les lames 51, 52 par l'intermédiaire de la tige 6c coulissant dans le corps 12a. Les lames 51, 52 sont alors contraintes en déformation permettant ainsi leur basculement de leur position de fermeture vers leur position d'ouverture. Le deuxième côté 2b du sac 2 est alors libéré et le ou les produits contenus dans le sac 2 peuvent s'écouler à travers le bec verseur 12b.

Lorsque la manette 6a est relâchée, les lames 51, 52 non contraintes reviennent naturellement à leur position initiale correspondant à leur position de fermeture retenant ainsi le ou les produits du sac 2 de conditionnement.

Selon une variante du mécanisme de pincement 5 représenté à la figure 8, la ou chaque première lame 51 s'étend dans un premier plan longitudinal P1 en position de fermeture (configuration non fléchie) et la ou chaque deuxième lame 52 s'étend dans un deuxième plan longitudinal P2 en position de fermeture (configuration non fléchie), et la première extrémité 511, 521 de chaque lame 51, 52 comprend une première attache de pivotement 513, 523 ayant pour axe de rotation le premier axe de pivotement A1, et la deuxième extrémité 512, 522 de chaque lame 51, 52 comprend une deuxième attache de pivotement 514, 524 ayant pour axe de rotation le deuxième axe de pivotement A2 (pour la ou chaque première lame 51) ou l'autre deuxième axe de pivotement A20 (pour la ou chaque deuxième lame 52), le premier axe de pivotement A1 et le deuxième axe de pivotement A2 de la ou chaque première lame 51 étant séparés par le premier plan longitudinal P1 comprenant la première lame 51 en position de fermeture, et le premier axe de pivotement A1 et l'autre deuxième axe de pivotement A20 de la ou chaque deuxième lame 52 étant séparés par le deuxième plan longitudinal P2 comprenant la deuxième lame 52 en position de fermeture.

L'arrangement du premier axe de pivotement A1 et du deuxième axe de pivotement A2 par rapport au premier plan longitudinal P1 et l'arrangement du premier axe de pivotement A1 et de l'autre deuxième axe de pivotement A20 par rapport au deuxième plan longitudinal P1 permettent avantageusement d'orienter la direction de déformation en flexion des lames 51, 52 concernées lorsque ses extrémités 511, 512, 521, 522 sont mises en contrainte.

Selon un deuxième mode de réalisation du mécanisme de pincement 5 représenté aux figures 7 et 8, il comprend une pluralité de premières lames 51 et une pluralité de deuxièmes lames 52 réalisées selon la variante du mécanisme de pincement 5 de la figure 6. Et où, les premières lames 51 s'étendent dans le premier plan longitudinal P1 en position de fermeture et les deuxièmes lames 52 s'étendent dans le deuxième plan longitudinal P2 en position de fermeture, le premier plan P1 et le deuxième plan P2 étant distincts et sécants.

Dans la configuration représentée aux figures 7 et 8, la pluralité de premières lames 51 et la pluralité de deuxièmes lames 52 sont arrangées de sorte qu'une première lame 51 se superpose à une deuxième lame 52 au niveau de la première liaison pivot L1.

Par ailleurs, la pluralité de premières lames 51 et la pluralité de deuxièmes lames 52 sont montées symétriquement par rapport à un plan principal PP les séparant.

A la figure 3, on a représenté une autre variante de réalisation de l'invention dans laquelle la première partie 11 est formée par une barre de support 11" configurée pour permettre l'attache du premier côté 2a du sac 2 souple, par exemple à l'aide d'une pince prenant la barre 11" et le premier côté 2a du sac 2 de conditionnement. En outre, la barre de support 11" comprend à son extrémité un porte-étiquette 11"c permettant l'affichage d'informations relatives au(x) produit(s) contenu(s) dans le sac 2 de conditionnement souple.

On notera également que le corps 12a de la deuxième partie 12 présente deux encoches 12c permettant la saisie par deux doigts des écarteurs 5c, 5d afin de retirer le mécanisme de pincement 5 du logement 13.

Tel que représenté aux figures 1 à 3, le moyen d'ajustement 3 comprend une barre télescopable 3a montée coulissante par rapport au corps 12a de la deuxième partie 12.

Le mécanisme d'accroche 4 comprenant des pattes de fixation 4a depuis lesquelles s'étendent des pions d'accrochage 4b pour la suspension du dispositif 1 de distribution à un étalage.

Le mécanisme d'accroche 4 est avantageusement monté ajustable en position sur la barre télescopable 3a.

En se référant à la figure 2, le dispositif 1 de la figure 1 non équipé du sac 2 de conditionnement tel que représenté à la figure 1, ceci afin de mieux illustrer une structure 7 de mise en contrainte du sac 2 de conditionnement souple.

La structure 7 de mise en contrainte disposée entre la première partie 11 et la deuxième partie 12 comprend des renforts longitudinaux 7a, 7b configurés pour serrer le sac 2 souple et contraindre le produit qu'il contient vers le bec verseur 12b.

Ces renforts longitudinaux 7a, 7b sont solidaires de la deuxième partie 12 et s'étendent jusqu'à la première partie 11 où des extrémités libres 7a', 7b' s'engagent dans des encoches 11'd de la couronne 11' de la première partie 11. Une telle configuration permet avantageusement d'assurer un maintien stable de la couronne 11'.

Les renforts longitudinaux 7a, 7b comprennent des portions d'étranglement 7a", 7b " du sac 2 de conditionnement souple prévues au niveau des écarteurs 5c, 5d afin de contraindre le ou les produits contenus dans le sac 2 de conditionnement vers le bec verseur 12b.

## Revendications

1. Dispositif (1) de distribution en vrac d'au moins un produit alimentaire,
ledit dispositif (1) de distribution comprenant une première partie (11) et une deuxième partie (12) configurées pour la tenue d'un sac (2) de conditionnement souple contenant l'au moins un produit alimentaire,
la première partie (11) est configurée pour permettre la suspension d'un premier côté (2a) du sac (2),
la deuxième partie (12) comprend un bec verseur (12b) supportant un mécanisme de pincement (5) et un mécanisme de commande (6) pour commander le mécanisme de pincement (5),
le mécanisme de pincement (5) étant configuré pour permettre le pincement d'un deuxième côté (2b) du sac (2) opposé au premier côté (2a),
ledit dispositif (1) de distribution étant **caractérisé en ce que** le mécanisme de pincement (5) comprend au moins une première lame (51) et une deuxième lame (52) déformables en flexion entre :
- une position de fermeture dans laquelle les lames (51, 52) ne sont pas contraintes mécaniquement par le mécanisme de commande (6) et sont configurées pour maintenir fermé le deuxième côté (2b) du sac (2) et,
- une position d'ouverture dans laquelle les lames (51, 52) sont contraintes mécaniquement par le mécanisme de commande (6) pour se déformer en flexion et ainsi s'écarter l'une de l'autre pour libérer le deuxième côté (2b) du sac (2) de sorte à fournir le produit alimentaire par le bec verseur (12b).

2. Dispositif (1) de distribution selon la revendication précédente, dans lequel une extrémité (511) de la première lame (51) est reliée à une extrémité (521) de la deuxième lame (52) par une liaison pivot (L1) autour d'un même axe de pivotement (A1).

3. Dispositif (1) de distribution selon la revendication 2, dans lequel l'extrémité (511) de la première lame (51), dite première extrémité (511), est reliée à l'extrémité (521) de la deuxième lame (52) par la liaison pivot (L1), dite première liaison pivot (L1), autour de l'axe de pivotement (A1), dit premier axe de pivotement (A1),
et l'autre extrémité (512), dite deuxième extrémité (512), de la première lame (51) est reliée une deuxième liaison pivot (L2) autour d'un deuxième axe de pivotement (A2), et l'autre extrémité (522), dite deuxième extrémité (522), de la deuxième lame (52) est reliée une autre deuxième liaison pivot (L20) autour d'un autre deuxième axe de pivotement (A20).

4. Dispositif (1) de distribution selon la revendication précédente, dans lequel chaque deuxième liaison pivot (L2; L20) des lames (51, 52) est reliée à un écarteur (5c, 5d).

5. Dispositif (1) de distribution selon l'une quelconque des revendications 2 à 4, dans lequel le mécanisme de commande (6) est mobile en translation par rapport à la deuxième partie (12), le mécanisme de commande (6) étant prévu pour recevoir de façon détachable la liaison pivot (L1), dite première liaison pivot (L1), des lames (51, 52) du mécanisme de pincement (5) et permettre leur pivotement autour de l'axe de pivotement (A1), dit premier axe de pivotement (A1).

6. Dispositif (1) de distribution selon la revendication 5, dans lequel le mécanisme de commande (6) comprend une pièce d'articulation (6b) assurant le pivotement des lames (51, 52) autour de l'axe de pivotement (A1), dit premier axe de pivotement (A1), la pièce d'articulation (6b) étant solidaire d'au moins une tige (6c) traversant la deuxième partie (12) pour être reliée à une manette (6a).

7. Dispositif (1) de distribution selon l'une quelconque des revendications précédentes, dans lequel la deuxième partie (12) comprend un logement (13) présentant au niveau des lames (51, 52) une forme généralement ovale (12a1) limitant la course autorisée des lames (51, 52) du mécanisme de pincement (5).

8. Dispositif (1) de distribution selon les revendications 4 et 7, dans lequel le logement (13) de la deuxième partie (12) présente en outre une forme complémentaire (12a2) aux écarteurs (5c, 5d) de sorte que lorsque ces derniers sont reçus dans le logement (13) ils forment un étau configuré pour serrer une partie du deuxième côté (2b) du sac (2) souple.

9. Dispositif (1) de distribution selon l'une quelconque des revendications précédentes, dans lequel la première lame (51) et la deuxième lame (52) ont un profil courbe prédéterminé permettant leur écartement l'une par rapport à l'autre.

10. Dispositif (1) de distribution selon l'une quelconque des revendications précédentes prise avec la revendication 3, dans lequel la première lame (51) s'étend dans un premier plan longitudinal (P1) et la deuxième lame (52) s'étend dans un deuxième plan longitudinal (P2) en position de fermeture,
la première extrémité (511 ; 521) de chaque lame (51, 52) comprend une première attache de pivotement (513 ; 523) ayant pour axe de rotation le premier axe de pivotement (A1), et
la deuxième extrémité (512) de la première lame (51) comprend une deuxième attache de pivotement (514) ayant pour axe de rotation le deuxième axe de pivotement (A2), et la deuxième extrémité (522) de la deuxième lame (52) comprend une deuxième attache de pivotement (524) ayant pour axe de rotation l'autre deuxième axe de pivotement (A20) ;
le premier axe de pivotement (A1) et le deuxième axe de pivotement (A2) de la première lame (51) étant séparés par le premier plan longitudinal (P1) et le premier axe de pivotement (A1) et l'autre deuxième axe de pivotement (A20) de la deuxième lame (52) étant séparés par le deuxième plan longitudinal (P2) en position de fermeture.

11. Dispositif (1) de distribution selon l'une quelconque des revendications précédentes, dans lequel le mécanisme de pincement (5) comprend une pluralité de premières lames (51) et une pluralité de deuxièmes lames (52).

12. Dispositif (1) de distribution selon la revendication 11, dans lequel les premières lames (51) s'étendent dans un premier plan longitudinal (P1) en position de fermeture, les deuxièmes lames (5a2) s'étendent dans un deuxième plan longitudinal (P2) en position de fermeture, le premier plan (P1) et le deuxième plan (P2) étant distincts.

13. Dispositif (1) de distribution selon l'une quelconque des revendications précédentes, dans lequel la première partie (11) et la deuxième partie (12) sont séparées l'une de l'autre par un moyen d'ajustement (3).

14. Dispositif (1) de distribution selon l'une quelconque des revendications précédentes, dans lequel le dispositif (1) comprend une structure (7) de mise en contrainte du sac (2) de conditionnement souple, disposée entre la première partie (11) et la deuxième partie (12), la structure comprenant des renforts (7a, 7b) configurés pour serrer le sac (2) souple et contraindre le ou les produits qu'il contient vers le bec verseur (12b).

15. Système de stockage et de distribution en vrac d'au moins un produit alimentaire, comprenant un dispositif (1) de distribution selon l'une quelconque des revendications précédentes, et comprenant en outre un sac (2) de conditionnement souple contenant l'au moins un produit alimentaire, ledit sac (2) présentant un premier côté (2a) et un deuxième côté (2b) opposés,
dans lequel le premier côté (2a) du sac (2) est suspendu sur la première partie (11) du dispositif (1) et le mécanisme de pincement (5) permet le pincement du deuxième côté (2b).

## Patentansprüche

1. Vorrichtung (1) zur losen Verteilung von mindestens einem Lebensmittelprodukt, wobei die Vorrichtung (1) einen ersten Teil (11) und einen zweiten Teil (12) umfasst, die zum Halten eines flexiblen Verpackungsbeutels (2) eingerichtet sind, der das mindestens eine Lebensmittelprodukt enthält,
der erste Teil (11) so eingerichtet ist, dass er das Aufhängen einer ersten Seite (2a) des Beutels (2) ermöglicht,
der zweite Teil (12) einen Ausgießer (12b) umfasst, der einen Klemmmechanismus (5) und einen Steuermechanismus (6) zur Steuerung des Klemmmechanismus (5) trägt,
wobei der Klemmmechanismus (5) so eingerichtet ist, dass er das Klemmen einer zweiten Seite (2b) des der ersten Seite (2a) gegenüberliegenden Beutels (2) ermöglicht,
wobei die Vorrichtung (1) zur Verteilung **dadurch gekennzeichnet ist, dass** der Klemmmechanismus (5) mindestens eine erste Klinge (51) und eine zweite Klinge (52) umfasst, die zwischen Folgenden biegsam verformbar sind:
- einer Verschlussposition, in der die Klingen (51, 52) nicht mechanisch durch den Steuermechanismus (6) beansprucht werden und so eingerichtet sind, dass sie die zweite Seite (2b) des Beutels (2) geschlossen halten, und,
- einer Öffnungsposition, in der die Klingen (51, 52) durch den Steuermechanismus (6) mechanisch gespannt werden, um biegsam verformbar zu sein und sich somit voneinander zu spreizen, um die zweite Seite (2b) des Beutels (2) freizugeben, so dass das Lebensmittelprodukt durch den Ausgießer (12b) zugeführt wird.

2. Vorrichtung (1) zur Verteilung nach dem vorhergehenden Anspruch, wobei ein Ende (511) der ersten Klinge (51) mit einem Ende (521) der zweiten Klinge (52) durch eine Drehverbindung (L1) um eine gleiche Schwenkachse (A1) verbunden ist.

3. Vorrichtung (1) zur Verteilung nach Anspruch 2, wobei das Ende (511) der ersten Klinge (51), das erste Ende (511), mit dem Ende (521) der zweiten Klinge (52) durch die Drehverbindung (L1), die erste Drehverbindung (L1), um die Schwenkachse (A1), die erste Schwenkachse (A1), verbunden ist,
und das andere Ende (512), das zweite Ende (512), der ersten Klinge (51) mit einer zweiten Drehverbindung (L2) um eine zweite Schwenkachse (A2) verbunden ist, und das andere Ende (522), das zweite Ende (522), der zweiten Klinge (52) mit einer weiteren zweiten Drehverbindung (L20) um eine weitere zweite Schwenkachse (A20) verbunden ist.

4. Vorrichtung (1) zur Verteilung nach dem vorhergehenden Anspruch, wobei jede zweite Schwenkverbindung (L2; L20) der Klingen (51, 52) mit einem Abstandshalter (5c, 5d) verbunden ist.

5. Vorrichtung (1) zur Verteilung nach einem der Ansprüche 2 bis 4, wobei der Steuermechanismus (6) in Translation gegenüber dem zweiten Teil (12) beweglich ist, wobei der Steuermechanismus (6) vorgesehen ist, um die Schwenkverbindung (L1), die erste Schwenkverbindung (L1), der Klingen (51, 52) des Klemmmechanismus (5) lösbar aufzunehmen und ihr Schwenken um die Schwenkachse (A1), die erste Schwenkachse (A1), zu ermöglichen.

6. Vorrichtung (1) zur Verteilung nach Anspruch 5, wobei der Steuermechanismus (6) ein Gelenkstück (6b) umfasst, das das Schwenken der Klingen (51, 52) um die Schwenkachse (A1), die erste Schwenkachse (A1) genannt, sicherstellt, wobei das Gelenkstück (6b) mit mindestens einem Stab (6c) verbunden ist, der den zweiten Teil (12) durchläuft, um mit einem Hebel (6a) verbunden zu sein.

7. Vorrichtung (1) zur Verteilung nach einem der vorhergehenden Ansprüche, wobei der zweite Teil (12) ein Gehäuse (13) umfasst, das an den Klingen (51, 52) eine allgemein ovale Form (12a1) aufweist, die den zulässigen Weg der Klingen (51, 52) des Klemmmechanismus (5) begrenzt.

8. Vorrichtung (1) zur Verteilung nach den Ansprüchen 4 und 7, wobei das Gehäuse (13) des zweiten Teils (12) ferner eine ergänzende Form (12a2) zu den Abstandshaltern (5c, 5d) aufweist, so dass diese, wenn sie in das Gehäuse (13) aufgenommen werden, eine Schraubzwinge bilden, die so eingerichtet ist, dass sie einen Teil der zweiten Seite (2b) des weichen Beutels (2) festklemmt.

9. Vorrichtung (1) zur Verteilung nach einem der vorhergehenden Ansprüche, wobei die erste Klinge (51) und die zweite Klinge (52) ein vorbestimmtes gekrümmtes Profil aufweisen, das ihren Abstand zueinander ermöglicht.

10. Vorrichtung (1) zur Verteilung nach einem der vorhergehenden Ansprüche nach Anspruch 3, wobei sich die erste Klinge (51) in einer ersten Längsebene (P1) und die zweite Klinge (52) in einer zweiten Längsebene (P2) in der Verschlussposition erstreckt,
das erste Ende (511; 521) jeder Klinge (51, 52) eine erste Schwenkhalterung (513; 523) mit der ersten Schwenkachse (A1) als Drehachse umfasst, und
das zweite Ende (512) der ersten Klinge (51) eine zweite Schwenkhalterung (514) umfasst, die als Drehachse die zweite Schwenkachse (A2) hat, und das zweite Ende (522) der zweiten Klinge (52) eine zweite Schwenkhalterung (524) umfasst, die als Drehachse die andere zweite Schwenkachse (A20) hat;
wobei die erste Schwenkachse (A1) und die zweite Schwenkachse (A2) der ersten Klinge (51) durch die erste Längsebene (P1) getrennt sind und die erste Schwenkachse (A1) und die andere zweite Schwenkachse (A20) der zweiten Klinge (52) durch die zweite Längsebene (P2) in der Verschlussposition getrennt sind.

11. Vorrichtung (1) zur Verteilung nach einem der vorhergehenden Ansprüche, wobei der Klemmmechanismus (5) eine Vielzahl von ersten Klingen (51) und eine Vielzahl von zweiten Klingen (52) umfasst.

12. Vorrichtung (1) zur Verteilung nach Anspruch 11, wobei sich die ersten Klingen (51) in einer ersten Längsebene (P1) in der Verschlussposition erstrecken, die zweiten Klingen (5a2) sich in einer zweiten Längsebene (P2) in der Verschlussposition erstrecken, wobei die erste Ebene (P1) und die zweite Ebene (P2) getrennt sind.

13. Vorrichtung zur Verteilung (1) nach einem der vorhergehenden Ansprüche, wobei der erste Teil (11) und der zweite Teil (12) durch ein Einstellmittel (3) voneinander getrennt sind.

14. Vorrichtung (1) zur Verteilung nach einem der vorhergehenden Ansprüche, wobei die Vorrichtung (1) eine Struktur (7) zur Beanspruchung des flexiblen Verpackungsbeutels (2) umfasst, die zwischen dem ersten Teil (11) und dem zweiten Teil (12) angeordnet ist, wobei die Struktur Verstärkungen (7a, 7b) umfasst, die so eingerichtet sind, dass sie den flexiblen Beutel (2) zusammendrücken und das oder die darin enthaltenen Produkte in Richtung des Ausgießers (12b) spannen.

15. System zur Lagerung und losen Verteilung von mindestens einem Lebensmittelprodukt, umfassend eine Vorrichtung (1) zur Verteilung nach einem der vorhergehenden Ansprüche und ferner einen flexiblen Verpackungsbeutel (2) umfassend das mindestens eine Lebensmittelprodukt, wobei der Beutel (2) eine gegenüberliegende erste Seite (2a) und eine zweite Seite (2b) aufweist,
wobei die erste Seite (2a) des Beutels (2) am ersten Teil (11) der Vorrichtung (1) aufgehängt ist und der Klemmmechanismus (5) das Klemmen der zweiten Seite (2b) ermöglicht.

## Claims

1. A dispensing device (1) for bulk dispensing at least one food product, said dispensing device (1) comprising a first part (11) and a second part (12) configured for holding a flexible packaging bag (2) containing the at least one food product,
the first part (11) is configured to allow the suspension of a first side (2a) of the bag (2),
the second part (12) comprises a pouring spout (12b) supporting a pinching mechanism (5) and a control mechanism (6) for controlling the pinching mechanism (5),
the pinching mechanism (5) being configured to allow the pinching of a second side (2b) of the bag (2) opposite the first side (2a),
said dispensing device (1) being **characterized in that** the pinching mechanism (5) comprises at least one first blade (51) and one second blade (52) deformable in flexion between:
- a closing position in which the blades (51, 52) are not mechanically constrained by the control mechanism (6) and are configured to keep the second side (2b) of the bag (2) closed and,
- an open position in which the blades (51, 52) are mechanically constrained by the control mechanism (6) to be deformed in flexion and thus move away from each other to release the second side (2b) of the bag (2) so as to deliver the food product through the pouring spout (12b).

2. The dispensing device (1) according to the preceding claim, wherein one end (511) of the first blade (51) is connected to an end (521) of the second blade (52) by a pivot connection (L1) around the same pivot axis (A1).

3. The dispensing device (1) according to claim 2, wherein the end (511) of the first blade (51), called first end (511), is connected to the end (521) of the second blade (52) by the pivot connection (L1), called first pivot connection (L1), around the pivot axis (A1), called first pivot axis (A1),
and the other end (512), called second end (512), of the first blade (51) is connected to a second pivot connection (L2) around a second pivot axis (A2), and the other end (522), called second end (522), of the second blade (52) is connected to another second pivot connection (L20) around another second pivot axis (A20).

4. The dispensing device (1) according to the preceding claim, wherein each second pivot connection (L2; L20) of the blades (51, 52) is connected to a spacer (5c, 5d).

5. The dispensing device (1) according to any one of claims 2 to 4, wherein the control mechanism (6) is movable in translation relative to the second part (12), the control mechanism (6) being configured to detachably receive the pivot connection (L1), called first pivot connection (L1), of the blades (51, 52) of the pinching mechanism (5) and allow their pivoting around the pivot axis (A1), called first pivot axis (A1).

6. The dispensing device (1) according to claim 5, wherein the control mechanism (6) comprises a hinge part (6b) ensuring the pivoting of the blades (51, 52) around the pivot axis (A1), said first pivot axis (A1), the hinge part (6b) being secured to at least one rod (6c) passing through the second part (12) to be connected to a lever (6a).

7. The dispensing device (1) according to any one of the preceding claims, wherein the second part (12) comprises a housing (13) having, at the level of the blades (51, 52), a generally oval shape (12a1) limiting the authorized stroke of the blades (51, 52) of the pinching mechanism (5).

8. The dispensing device (1) according to claims 4 and 7, wherein the housing (13) of the second part (12) further has a shape (12a2) complementary to the spacers (5c, 5d) so that when these latter are received in the housing (13) they form a clamp configured to clamp a part of the second side (2b) of the flexible bag (2).

9. The dispensing device (1) according to any one of the preceding claims, wherein the first blade (51) and the second blade (52) have a predetermined curved profile allowing their spacing relative to each other.

10. The dispensing device (1) according to any one of the preceding claims taken with claim 3, wherein the first blade (51) extends in a first longitudinal plane (P1) and the second blade (52) extends in a second longitudinal plane (P2) in the closed position,
the first end (511; 521) of each blade (51, 52) comprises a first pivot attachment (513; 523) having the first pivot axis (A1) as its axis of rotation, and
the second end (512) of the first blade (51) comprises a second pivot attachment (514) having the second pivot axis (A2) as its axis of rotation, and the second end (522) of the second blade (52) comprises a second pivot attachment (524) having the other second pivot axis (A20) as its axis of rotation;
the first pivot axis (A1) and the second pivot axis (A2) of the first blade (51) being separated by the first longitudinal plane (P1) and the first pivot axis (A1) and the other second pivot axis (A20) of the second blade (52) being separated by the second longitudinal plane (P2) in the closed position.

11. The dispensing device (1) according to any one of the preceding claims, wherein the pinching mechanism (5) comprises a plurality of first blades (51) and a plurality of second blades (52).

12. The dispensing device (1) according to claim 11, wherein the first blades (51) extend in a first longitudinal plane (P1) in the closed position, the second blades (5a2) extend in a second longitudinal plane (P2) in the closed position, the first plane (P1) and the second plane (P2) being distinct.

13. The dispensing device (1) according to any one of the preceding claims, wherein the first part (11) and the second part (12) are separated from each other by adjustment means (3).

14. The dispensing device (1) according to any one of the preceding claims, wherein the device (1) comprises a structure (7) for constraining the flexible packaging bag (2), disposed between the first part (11) and the second part (12), the structure comprising reinforcements (7a, 7b) configured to clamp the flexible bag (2) and constrain the product(s) it contains towards the pouring spout (12b).

15. A system for bulk storing and dispensing at least one food product, comprising a dispensing device (1) according to any one of the preceding claims, and further comprising a flexible packaging bag (2) containing the at least one food product, said bag (2) having a first side (2a) and a second side (2b) opposite each other,
in which the first side (2a) of the bag (2) is suspended on the first part (11) of the device (1) and the pinching mechanism (5) allows the pinching of the second side (2b).
